# FASCICULE DE BREVET EUROPEEN

(11) **EP 0 038 253 B1**
(45) Date de publication et mention de la délivrance du brevet: **03.04.1985**
(21) Numéro de dépôt: 81400560.9
(22) Date de dépôt: 08.04.1981
(51) Int. Cl.: G08B 25/00

(54) **Boîte d'alarme**
Alarmgehäuse
Alarm box

(30) Priorité: 11.04.1980 FR 8008136
(43) Date de publication de la demande: 21.10.1981
(73) Titulaire: ETABLISSEMENTS PIOLE S.A. Société dite, 80210 Feuquieres en Vimeu (FR)
(72) Inventeur: Gautier, Philippe, F-80100 Abbeville (FR); Grunhertz, Gérard, F-80210 Feuquieres en Vimeu (FR); Thiebault, Jean-Marc, Vaudricourt F-80530 Bethencourt (FR)
(74) Mandataire: Bressand, Georges

## Description

La présente invention se rapporte aux boîtes d'alarme que l'on trouve notamment sur des lieux publics et qui sont destinés à protéger des dispositifs avertisseurs tels que des sonneries, des téléphones de secours, et analogues.

On a décrit au brevet US-A-2 698 354 un dispositif d'alarme comprenant un support pour le dispositif d'alarme, formé d'une plaque rectangulaire disposée verticalement et un capot de protection articulé sur le support, qui est normalement retenu, par rapport à ce dernier, en position fermée au moyen d'une goupille de cisaillement mais peut être ouvert par rupture, par action manuelle, de cette goupille en pivotant autour d'un axe d'articulation prévu à l'extrémité inférieure du capot.

L'invention vise à créer une boîte d'alarme du type précité qui tout en étant d'une construction simple et de ce fait d'un prix de revient modéré, soit réalisée de manière à pouvoir être utilisée plusieurs fois et nécessite à cet effet le remplacement d'un nombre de pièces réduit au minimum.

De façon plus précise, l'invention a pour objet une boîte destinée à protéger un dispositif d'alarme ou de sécurité, comprenant un support pour le dispositif d'alarme se présentant sous la forme d'une plaque rectangulaire disposée verticalement et, pour la protection de ce dispositif, un capot articulé sur le support, qui est normalement retenu, par rapport à ce dernier, en position fermée au moyen d'une goupille de cisaillement, mais peut être ouvert après rupture, par action manuelle, de cette goupille en pivotant autour d'un axe d'articulation qui est constitué par deux ergots prévus à l'extrémité inférieure du capot, caractérisée en ce que le capot dont les ergots sont engagés dans des glissières correspondantes formées sur les bords verticaux respectifs du support, est retenu en position fermée, vers le haut par insertion de son bord terminal supérieur dans un rebord rabattu du support, et vers le bas par la goupille de cisaillement, solidarisée avec le support, dont la rupture sous l'effet d'un choc exercé vers le bas sur le capot provoque le glissement vers le bas des deux ergots et corrélativement le dégagement hors du rebord du bord terminal supérieur du capot, de sorte que le capot peut alors s'ouvrir en pivotant autour des deux ergots.

D'autres caractéristiques de l'invention ressortent des revendications dépendantes et apparaîtront au cours de la description qui va suivre, faite en référence aux dessins annexés, donnés uniquement à titre d'exemple et sur lesquels :
la Figure 1 est une vue de face d'une boîte d'alarme suivant l'invention ;
la Figure 2 est une vue en élévation latérale, avec arrachement partiel de la boîte d'alarme de la Fig. 1 ; et
la Figure est une vue en coupe, à plus grande échelle d'un détail de la Fig. 2.
la Figure 4 est une vue analogue à celle de la Fig. 2 d'une variante de la boîte d'alarme suivant l'invention,
les Figures 5, 6 et 7 montrent dans différentes positions, le dispositif de support de goupille de cisaillement de la boîte d'alarme de la Fig. 4.

La boîte d'alarme représentée aux dessins comporte principalement une plaque support 1 dans laquelle sont formées par emboutissage des saillies 2 constituant des éléments de fixation du support sur une paroi P au moyen de vis 3 engagées dans des trous ménagés dans les saillies 2. La plaque support 1 est de forme rectangulaire et ses deux grands côtés sont disposés verticalement et présentent des rebords rabattus 4 et 5. De façon analogue, le petit côté supérieur présente un rebord rabattu 6 tandis que le petit côté inférieur présente un bord dans le prolongement de la surface de la plaque. Sur la plaque support 1 est monté un dispositif d'alarme qui dans le présent exemple est constitué par un interrupteur à bouton poussoir 7 fixé sur un support en tôle 8 et dont les contacts 9 sont connectés à un conducteur 10 de liaison de l'interrupteur à une installation non représentée. Le support 8 porte un crochet 11 destiné à recevoir une clef 12.

L'ensemble ainsi constitué est fermé par un capot 13 en matière plastique transparente incassable. Le capot 13 présente une base rectangulaire de largeur légèrement inférieure à la distance qui sépare les rebords rabattus 4 et 5 de la plaque support 1. Il comporte en outre dans le prolongement de son petit côté inférieur deux ergots 14 destinés à être engagés dans les glissières constituées par les rebords rabattus 4 et 5. Le petit côté supérieur du capot 13 est destiné à être engagé par coulissement dans le logement défini par le rebord rabattu 6.

Dans la partie inférieure de la plaque support 1 est ménagé par emboutissage un logement en saillie 15 dans lequel est engagée une goupille de cisaillement 16 destinée à assurer l'immobilisation du capot 13 lorsque son petit côté supérieur est engagé sous le rebord rabattu 6 de la plaque support 1. La plaque 1 porte en outre une réserve 17 de goupilles de rechange.

Enfin, le capot 13 est relié à la plaque de support 1 par un élément de liaison souple 19 dont la longueur et le point de liaison avec la plaque support sont tels que le capot, lorsqu'il est libéré du rebord rabattu 6 de la plaque support, puisse tourner autour de ses ergots 14 qui sont maintenus dans les glissières formées par les rebords rabattus 4 et 5 des côtés verticaux de la plaque support 1.

Le fonctionnement de la boîte d'alarme qui vient d'être décrite est le suivant.

La mise en place du capot 13 sur la plaque support 1 est assurée en introduisant par coulissement les ergots 14 du capot à la partie inférieure des glissières définies par les rebords rabattus 4 et 5. Ensuite, la base du capot 13 est appliquée contre la plaque et, par un mouvement de coulissement vers le haut, le petit côté du capot 13 opposé aux ergots 14 est engagé sous le rebord rabattu 6 de la plaque support 1. Dans cette position, le logement pour la goupille de cisaillement est dégagé et on introduit dans celui- ci une goupille 16 qui immobilise le capot 13 en translation par rapport à la plaque support 1. Le capot 13 se trouve ainsi immobilisé d'une part par le rebord rabattu 6 de la plaque support ; et d'autre part par la goupille de cisaillement 16.

Lorsqu'on désire utiliser le dispositif d'alarme enfermé dans la boîte, il suffit de frapper avec le poing la partie supérieure inclinée 17 du capot 13, ce qui provoque le cisaillement de la goupille 16. Le capot 13 qui ne se trouve plus retenu en translation glisse en commençant à s'écarter de la plaque 1 par rotation autour des ergots 14, qui assurent donc la fonction d'axe de rotation pour le capot. Lorsque l'élément de liaison 19 se tend, le capot occupe la position représentée en traits mixtes à la Fig. 2. Il est maintenu dans cette position par l'élément 19.

Pour remettre en place le capot 13, il suffit de prendre dans la réserve 17 une nouvelle goupille de cisaillement, de ramener le capot 13 dans sa position représentée à la Fig. 1 de la manière déjà indiquée plus haut et de remettre en place la nouvelle goupille.

La boîte représentée à la Fig. 4 est semblable à celle qui vient d'être décrite à l'exception du fait qu'elle comporte une goupille de cisaillement 20 qui, au lieu d'être placée dans un logement formé par emboutissage dans la plaque support, est portée par une plaquette de condamnation 21 recouvrant un orifice 22 ménagé dans un renforcement du capot transparent 23.

La goupille 20 prend appui sur une patte 24 solidaire de la plaque support.

La plaquette 21 comporte sur un de ses côtés, une rainure 25 dans laquelle est engagé un bord 26 de l'orifice 22 du capot et elle est appliquée contre le bord opposé 27 de l'orifice au moyen d'une serrure 28 à pène tournant 29 qui coopère avec le bord 27 de l'orifice 22.

La plaquette 21 et l'orifice 22 présentent avantageusement une forme carrée et la plaquette porte des goupilles 20 de rechange disposées à égale distance du milieu d'un bord correspondant de la plaquette.

On voit par conséquent, en se référant aux Fig. 5 à 7 que pour mettre successivement les goupilles 20 en contact avec la patte 24, il suffit de dégager la plaquette en ouvrant la serrure 28, de déplacer la plaquette 21 de 90° et d'immobiliser la plaquette dans sa nouvelle position en fermant la serrure 28.

Grâce à un tel agencement, seule une personne possédant la clef de la serrure 28 peut remettre en place et en service le dispositif d'alarme protégé par la boîte suivant l'invention.

Bien que dans le présent exemple, la plaquette 21 portant les goupilles 20 ait une forme carrée, elle peut présenter la forme d'un polygone régulier présentant plus de quatre côtés, auquel cas, l'orifice 22 doit avoir une forme complémentaire.

L'agencement qui vient d'être décrit permet d'éviter l'utilisation d'un outil particulier pour permettre d'accéder au dispositif d'alarme qu'il protège ; le capot de protection ne subit aucune détérioration au cours de l'utilisation de la boîte d'alarme, ce qui évite de le remplacer. La seule pièce qu'il y a lieu de renouveler après chaque utilisation du dispositif est la goupille de cisaillement qui est une pièce particulièrement bon marché et qui de plus est à la disposition de l'utilisateur dans une réserve de goupilles prévue sur le support.

On voit par conséquent que la boîte d'alarme suivant l'invention présente vis-à-vis des boîtes d'alarme classiques l'avantage d'être d'un prix de revient plus modéré et d'être par ailleurs très facile à utiliser, pratiquement sans aucune détérioration de ses constituants.

## Revendications

1. Boîte destinée à protéger un dispositif d'alarme ou de sécurité, comprenant un support (1) pour le dispositif d'alarme (7) se présentant sous la forme d'une plaque rectangulaire (1) disposée verticalement et, pour la protection de ce dispositif, un capot (13, 23) articulé sur le support, qui est normalement retenu, par rapport - à ce dernier, en position fermée au moyen d'une goupille de cisaillement (16, 20), mais peut être ouvert après rupture, par action manuelle, de cette goupille en pivotant autour d'un axe d'articulation qui est constitué par deux ergots (14) prévus à l'extrémité inférieure du capot, caractérisée en ce que le capot (13, 23) dont les ergots (14) sont engagés dans des glissières correspondantes (4, 5) formées sur les bords verticaux respectifs du support (1), est retenu en position fermée, vers le haut par insertion de son bord terminal supérieur dans un rebord rabattu (6) du support, et vers le bas par la goupille de cisaillement (16, 20), solidarisée avec le support, dont la rupture sous l'effet d'un choc exercé vers le bas sur le capot provoque le glissement vers le bas des deux ergots (14), et corrélativement le dégagement hors du rebord (6) du bord terminal supérieur du capot, de sorte que le capot peut alors s'ouvrir en pivotant autour des deux ergots.

2. Boîte suivant la revendication 1, caractérisée en ce que le capot (13, 23) de protection est en matière plastique transparente.

3. Boîte suivant l'une des revendications 1 et 2, caractérisée en ce que la goupille de cisaillement (16) est placée dans un logement (15) de la plaque-support (1) prévu à la partie inférieure de celle-ci, de façon que ladite goupille soit en contact avec le bord horizontal inférieur du capot (13) lorsque son bord terminal supérieur est engagé dans le rebord rabattu (6) de la plaque-support (1).

4. Boîte suivant l'une des revendications 1 à 3, caractérisée en ce que le capot (13, 23) est en outre relié à la plaque-support (1) par un élément de liaison souple (19) pour maintenir le capot (13, 23) relié à la plaque-support (1) après ouverture de la boîte.

5. Boîte suivant la revendication 3, caractérisée en ce qu'elle comporte une réserve (17) de goupilles portée par la plaque-support (1).

6. Boîte suivant l'une des revendications 1 et 2, caractérisée en ce que la goupille de cisaillement (20) est portée par une plaquette de support (21) recouvrant un orifice (22) ménagé dans le capot (23) et coopérant avec une patte (24) solidaire de la plaque-support (1), la plaquette de support (21) étant maintenue en place par une serrure (28).

7. Boîte suivant la revendication 6, caractérisée en ce que la plaquette (21) est en forme de polygone régulier, l'orifice (22) du capot (23) ayant une forme complémentaire, des goupilles (20) de rechange étant placées à égale distance des milieux de côtés correspondants de la plaquette (21).

8. Boîte suivant la revendication 7, caractérisée en ce que la plaquette (21) est de forme carrée, et présente sur un de ses côtés, une rainure (25) dans laquelle est engagé un bord de l'orifice (22) ménagé dans le capot (23), et elle est appliquée par la serrure (28) contre le bord opposé de l'orifice (22).

## Claims

1. A box for protecting an alarm or security device, comprising a support (1) for the alarm device (7) in the form of a rectangular plate (1) disposed vertically and, for the protection of this device, a cover (13, 23) which is pivotally mounted on the support and is normally retained, relative to the latter, in a closed position by means of a shear pin (16, 20) but which may be opened after the breakage, by a manual action, of said pin, by pivoting about a pivot axis which is constituted by two pins (14) provided at the lower end of the cover, characterised in that the cover (13, 23) whose pins (14) are engaged in corresponding slideways (4, 5) formed on the respective vertical edges of the support (1), is retained in the closed position adjacent the upper end by insertion of its upper end edge in a formed-over ledge (6) of the support, and, adjacent the lower end, by the shear pin (16,20) which is connected to the support and whose breakage under the effect of an impact in the downward direction on the cover causes the downward sliding of the two pins (14) and a corresponding disengagement of the upper edge of the cover out of the ledge (6), so that the cover can then be opened by pivoting it about the two pins.

2. A box according to claim 1, characterised in that the protective cover (13, 23) is of transparent plastics material.

3. A box according to one of the claims 1 and 2, characterised in that the shear pin (16) is placed in a cavity (15) of the support plate (1) provided in the lower part of the latter, so that said pin is in contact with the lower horizontal edge of the cover (13) when its upper end edge is engaged in the formed-over ledge (6) of the support plate (1).

4. A box according to one of the claims 1 to 3, characterised in that the cover (13, 23) is furthermore connected to the support plate (1) by a flexible connecting element (19) for maintaining the cover (13, 23) connected to the support plate (1) after opening the box.

5. A box according to claim 3, characterised in that it comprises a store (17) of pins carried by the support plate (1).

6. A box according to one of the claims 1 and 2, characterised in that the shear pin (20) is carried by a small support plate (21) covering an orifice (22) formed in the cover (23) and cooperating with a tab (24) connected to the support plate (1), the small support plate (21) being held in position by a lock (28).

7. A box according to claim 6, characterised in that the small plate (21) is in the shape of a regular polygon, the orifice (22) of the cover (23) having a complementary shape, spare pins (20) being placed at equal distances from the middle of the corresponding sides of the small plate (21).

8. A box according to claim 7, characterised in that the small plate (21) has a square shape and includes on one of its sides a groove (25) in which is engaged an edge of the orifice (22) formed in the cover (23) and it is applied by the lock (28) against the opposite edge of the orifice (22).

## Patentansprüche

1. Gehäuse für den Schutz einer Alarm- oder Sicherheitsvorrichtung, mit einem Träger (1) für die Alarmvorrichtung (7) in Form einer senkrechten rechteckigen Platte (1) und mit einem am Träger (1) angelenkten Deckel (13, 23) für den Schutz dieser Vorrichtung, der normalerweise gegenüber der letzteren mittels eines Scherstifts (16, 20) in Schließstellung gehalten wird, jedoch nach dem von Hand erfolgenden Abbrechen dieses Stifts um eine Anlenkachse geöffnet werden kann, die durch zwei Ansätze (14) am unteren Ende des Deckels gebildet ist, dadurch gekennzeichnet, daß der Deckel (13, 23), dessen Ansätze (14) in entsprechenden Gleitführungen (4, 5) an den jeweiligen senkrechten Rändern des Trägers (1) eingesetzt sind, in Schließstellung gehalten wird : nach oben durch Einsetzen eines oberen Endrands in einen umgebogenen Rand (6) des Trägers und nach unten durch den mit dem Träger fest verbundenen Scherstift (16, 20), dessen Brechen unter der Wirkung eines auf den Deckel nach unten ausgeübten Stosses das Gleiten der beiden Ansätze (14) nach unten und gleichzeitig die Freigabe des oberen Endrands des Deckels aus dem Rand (6) derart bewirkt, daß dann der Deckel durch Schwenken um die beiden Ansätze geöffnet werden kann.

2. Gehäuse nach Anspruch 1, dadurch gekennzeichnet, daß der Schutzdeckel (13, 23) aus durchscheinendem Kunststoff besteht.

3. Gehäuse nach einem der Ansprüche 1 und 2, dadurch gekennzeichnet, daß der Scherstift (16) in einem Sitz (15) der Tragplatte (1) an deren unterem Ende derart angeordnet ist, daß er mit dem waagerechten unteren Ende des Deckels (13) in Berührung steht, wenn dessen oberer Rand in dem umgebogenen Rand (6) der Tragplatte (1) eingesetzt ist.

4. Gehäuse nach einem der Ansprüche 1 bis 3, dadurch gekennzeichnet, daß der Deckel (13, 23) außerdem durch ein biegsames Verbindungsglied (19) mit der Tragplatte (1) verbunden ist, um den Deckel nach dem Öffnen des Gehäuses mit der Tragplatte (1) verbunden zu halten.

5. Gehäuse nach Anspruch 3, gekennzeichnet durch einen von der Tragplatte (1) getragenen Vorrat (17) an Stiften.

6. Gehäuse nach einem der Ansprüche 1 und 2, dadurch gekennzeichnet, daß der Scherstift (20) von einem tragenden Plättchen (21) getragen wird, das eine im Deckel (23) ausgebildete Öffnung (22) bedeckt und mit einer mit der Tragplatte (1) verbundenen Befestigungslasche (24) zusammenarbeitet, und daß das tragende Plättchen (21) von einem Schloß (28) an seinem Platz gehalten wird.

7. Gehäuse nach Anspruch 6, dadurch gekennzeichnet, daß das Plättchen (21) die Form eines regelmäßigen Vielecks hat, daß die Öffnung (22) des Deckels (23) eine komplementäre Form hat und daß auswechselbare Stifte (20) im gleichen Abstand von den Mitten der entsprechenden Seiten des Plättchens (21) angeordnet sind.

8. Gehäuse nach Anspruch 7, dadurch gekennzeichnet, daß das Plättchen (21) die Form eines Quadrats und auf einer seiner Seiten eine Nut (25) hat, in die ein Rand der im Deckel (23) ausgebildeten Öffnung (22) eingesetzt ist, und daß das Plättchen (21) durch das Schloß (28) gegen den der Öffnung (22) gegenüberliegenden Rand gedrückt wird.
